# EUROPÄISCHE PATENTSCHRIFT

(11) **EP 0 816 229 B1**
(45) Veröffentlichungstag und Bekanntmachung des Hinweises auf die Patenterteilung: **03.04.2002**
(21) Anmeldenummer: 97110528.3
(22) Anmeldetag: 26.06.1997
(51) Int. Cl.: B65B 11/34, B65B 61/18

(54) **Verfahren und Einschlagvorrichtung zum Verpacken kleinstückiger Artikel in einer Packung mit Flügelknoten**
Method and folding device for packaging small objects in a package provided with gathered ends
Procédé et dispositif de pliage pour emballer de petits objets dans un emballage comportant des extrémités rassemblées

(30) Priorität: 28.06.1996 DE 19626157
(43) Veröffentlichungstag der Anmeldung: 07.01.1998
(73) Patentinhaber: Pactec Verpackungsmaschinen-Fabrik Theegarten GmbH & Co. KG, 01237 Dresden (DE)
(72) Erfinder: Wehner, Gert, 01474 Rockau (DE); Schwarze, Gerd, 01217 Dresden (DE); Schibalski, Ralf, 01129 Dresden (DE)
(74) Vertreter: Grünecker, Kinkeldey, Stockmair & Schwanhäusser Anwaltssozietät

(56) Entgegenhaltungen:
- WO-A-97/24273
- GB-A- 684 252
- GB-A- 1 096 058
- US-A- 1 955 493

## Beschreibung

Die Erfindung betrifft ein Verfahren zum Verpacken kleinstükkiger Artikel in einer Packung mit Flügelknoten bei dem ein Packstoffstück teilweise um einen zu verpackenden Artikel gelegt wird, wobei beiderseits des Artikels je ein Schenkel des Packstoffstückes über den Artikel hinaussteht, und anschließend einer der Schenkel umgelegt wird.

Weiterhin betrifft die Erfindung eine Einschlagvorrichtung zum Verpacken zur Durchführung des Verfahrens.

Ein Verpackungsverfahren, bei dem aneinandergelegte Schenkel des Packstoffstückes eine Flosse bilden, die umgelegt und gegen die Verpackung gedrückt wird, ist aus der GB-A-684252 bekannt. Hierbei werden aber keine Flügelknoten erhalten.

Ein Verfahren und eine Einschlagvorrichtung der eingangs genannten Art ist zum Verpacken von Karamellen oder Konfekt bekannt (US-A-19 55 493). Dabei wird der zu verpackende Artikel zuerst etwa zur Hälfte mit einem Packstoffstück U-förmig umlegt. Anschließend werden die über den Artikel hinausstehenden Schenkel (der U-Form) nacheinander eingeschlagen, wobei sich die beiden Schenkel überlappen. Danach werden die in Längsrichtung über den Artikel weiterhin hinausstehenden Enden des Packstoffstückes verdreht. Das Verdrehen erfolgt dabei so, dass bei einem Auseinanderziehen der verdrehten Enden der Artikel ausgewickelt wird. Herkömmlicherweise wird an beiden Seiten ein Flügelknoten vorgesehen.

Diese Art der Verpackung setzt die Verwendung twistfähiger Packstoffe voraus, die nach dem Verdrehen ihre Form beibehalten. Derartige Packstoffe müssen jedoch eine bestimmte Mindestdicke aufweisen. Eine zu geringe Dicke beeinträchtigt die Maschinengängigkeit des Packstoffes. Diese Mindestdicke ist jedoch größer als zu einer ausreichenden Festigkeit im verpackten Zustand notwendig wäre. Das Erfordernis twistfähiger Packstoffe bei dem bekannten Verfahren führt somit bei Verpackungen mit Dreh- bzw. Doppelflügelknoten zu einer ineffizienten Materialausnutzung hinsichtlich der erforderlichen Festigkeit im verpackten Endzustand. Dies führt zu einem unnötig hohen Materialverbrauch und einem hohen Kostenaufwand für das Verpackungsmaterial.

Die bekannten Verpackungen mit Doppeldreheinschlägen konnten bisher nicht luft- bzw. gasdicht hergestellt werden. Andererseits besteht insbesondere unter dem Gesichtspunkt des Marketings ein großes Interesse an luftdichten, d.h. aromasicheren Verpackungen mit Flügelknoten.

Der Erfindung liegt daher die Aufgabe zugrunde, ein Verfahren und eine Einschlagvorrichtung der eingangs genannten Art bereitzustellen, das bzw. die die Herstellung luftdichter Verpackungen mit Flügelknoten bei gleichzeitigem Einsatz dünnerer Packstoffe, auch nicht-twistfähiger Packstoffe mit erhöhter Rückstellkraft ermöglicht. Die Vorrichtung soll auch eine günstige Öffnungsfähigkeit solcher Verpackungen gewährleisten.

Diese Aufgabe wird bei dem eingangs genannten Verfahren dadurch gelöst, dass dieser umgelegte Schenkel beim Umlegen mit einem Quer-Kaltsiegelbereich gegen einen Quer-Kaltsiegelbereich des anderen Schenkels zur Anlage kommt und an diesem entlang des Artikels anhaftet, und anschließend der andere Schenkel mit dem anhaftenden Teil des zuerst umgelegten Schenkels in Gegenrichtung zu diesem umgelegt wird, dass der andere Schenkel gegen den zuerst umgelegten Schenkel gedrückt wird, unter Bildung einer gasdichten Verbindung zwischen den Schenkeln, und dass das Packstoffstück an beiderseits des über den Artikel in Querrichtung hinausstehenden Längs-Kaltsiegelbereichen verschlossen wird unter Bildung einer gasdichten Verbindung an den Flügelknoten.

Das Drücken der Schenkel gegeneinander kann am Ende des Umlegens des zweiten Schenkels aber auch bereits beim Umlegen des ersten Schenkels erfolgen.

In vorrichtungstechnischer Hinsicht wird die vorgenannte Aufgabe durch eine Einschlagvorrichtung der eingangs genannten Art gelöst, bei der durch den Innenfalter der eine Schenkel des Packstoffstückes auch an den anderen gegenüberliegenden Schenkel des Packstoffstückes anlegbar ist und durch den Außenfalter der andere, gegenüberliegende Schenkel und ein an diesem anhaftender Teil des zuerst umgelegten Schenkels in Gegenrichtung des einen, zuerst umgelegten Schenkels umlegbar ist, und eine Schneidvorrichtung mit einem Messer im Umfangsbereich des Packkopfes vorgesehen ist, zur Anbringung eines Sollanrisses an dem Packstoffstück, wobei der Innenfalter ein Schneidgegenlager des Messers bildet.

Mit dem eingangs genannten Verfahren können nunmehr luftdichte Verpackungen mit Flügelknoten, vorzugsweise mit Dreh- bzw. Doppeldreheinschlägen, hergestellt werden und gleichzeitig dünnere Packstoffe eingesetzt werden. Die verwendeten Packstoffstücke sind hierzu mit Quer-Kaltsiegelbereichen und Längs-Kaltsiegelbereichen versehen, die die Eigenschaft besitzen, aneinander haften zu bleiben und eine gas- bzw. luftdichte Dichtung zu bilden. Durch ein Aneinanderpressen kann die Festigkeit der Verbindung weiter gesteigert werden. Vorzugsweise ist das Material der Kaltsiegelbereiche so beschaffen, daß dieses nach dem Verbinden unter einer weiteren Steigerung der Verbundkraft aushärtet.

Bei dem Umlegen des ersten Schenkels des Packstoffstückes kommt ein Quer-Kaltsiegelbereich dieses Schenkels mit einem Quer-Kaltsiegelbereich des anderen Schenkels in Berührung, so dass beide aneinander anhaften. Durch das anschließende Umlegen des zweiten Schenkels wird gleichzeitig der an dem zweiten Schenkel anhaftende Bereich des ersten Schenkels mit umgelegt. Gemäß einer vorteilhaften Weiterbildung der Erfindung werden am Ende des zweiten Umlegevorganges die aneinander anhaftenden Bereiche der beiden Schenkel gegeneinander angedrückt, um so die Verbindungsfestigkeit zu steigern, so dass sich in Querrichtung des Packstoffstückes eine gasdichte Verbindung ergibt.

Durch das Vorsehen von Längs-Kaltsiegelbereichen im Bereich der Flügelknoten wird durch das Verdrehen eine gas- bzw. luftdichte Verbindung hergestellt, so daß insgesamt eine gas- bzw. luftdichte Verpackung entsteht, die einen guten Aroma- und Barriereschutz für den verpackten Artikel bildet. Hierdurch ist es möglich, einzeln verpackte Artikel wie Lebensmittel unterschiedlicher Geschmacksrichtungen in einer größeren Sammelpackung zu verpacken.

Die Kaltsiegelbereiche werden nur an den zu dichtenden Stellen vorgesehen. Hierdurch ist es möglich, in dem nicht von den Kaltsiegelbereichen erfassten Teilen der Verpackung die Dicke des Verpackungsmaterials vor allem unter dem Gesichtspunkt der erforderlichen Verpackungsfestigkeit zu dimensionieren, so dass nunmehr dünnere Folien als bisher, d.h. Folien, deren Dicke kleiner oder gleich 30 µm beträgt, einzusetzen.

Da die Kaltsiegelbereiche im gesiegelten Zustand ein bleibendes Verformungsverhalten aufweisen, können nunmehr als Packstoffe auch nicht-twistfähige Folien mit erhöhter Rückstellkraft eingesetzt werden. Hierdurch wird eine erhebliche Material- und Kostenersparnis erzielt.

Vorzugsweise werden die Flügelknoten als Doppeldreheinschläge ausgeführt. Die beim Eindrehvorgang entstehenden Zugkräfte wirken auf die umgelegten Schenkel und verfestigen deren Verbindung.

Die erfindungsgemäße Einschlagvorrichtung ermöglicht die Herstellung der luftdichten Verpackung mit Flügelknoten nach dem oben beschriebenen Verfahren, die leicht geöffnet werden können. Durch den Innenfalter wird der zuerst einzuschlagende Schenkel nicht nur umgelegt, sondern gleichzeitig mit dem gegenüberliegenden Schenkel verbunden, an dem dieser aufgrund der an beiden Schenkeln vorgesehenen Quer-Kaltsiegelbereiche anhaftet. Durch das anschließende Umlegen des zweiten Schenkels mit dem anhaftenden Bereich des ersten Schenkels wird eine Dichtung in Querrichtung des Packstoffstückes erzielt. Die Schneidvorrichtung in Verbindung mit dem Innenfalter gestattet eine vorteilhafte, einfache Gestaltung, da eine separate Schneidgegenlage nicht erforderlich ist. Gemäß einer vorteilhaften Weiterbildung der Erfindung wird die Verbundkraft durch ein Zusammendrücken des Packstoffes zwischen dem Innenfalter und dem Außenfalter in der Endstellung des Außenfalters erhöht.

Alternativ hierzu kann der Außenfalter auch feststehend ausgebildet werden, wobei zum Umlegen des zweiten Schenkels die in einer Aufnahmeöffnung einer Transportvorrichtung angeordnete Verpackung mit dem Schenkel eng an dem Außenfalter vorbeigeführt wird. Die Transportvorrichtung ist vorzugsweise als Revolverkopf ausgebildet.

Vorzugsweise erreicht der Innenfalter zum Ende des Umlegevorgangs des ersten Schenkels eine Lage bezüglich des zu verpackenden Artikels, in der seine zu dem Außenfalter weisende Vorderkante nahe der beabsichtigten Berührlinie der beiden Schenkel zur Lage kommt. Hierdurch werden größere Lufteinschlüsse in dem Segment zwischen den Schenkeln und dem Artikel vermieden. Gleichzeitig führt diese Anordnung der Vorderkante zu einem sauberen Umlegen des zweiten Schenkels mittels des Außenfalters.

Durch den Sollanrissschlitz wird ein einfaches Aufreißen der Verpackung ermöglicht, da aufgrund der Kaltsiegelbereiche ein einfaches Aufdrehen durch Ziehen an den Flügelknoten nicht mehr möglich ist. Dies hat den Vorteil, daß eine Verpackung mit dem Öffnen zuverlässig zerstört wird. Dies ist insbesondere unter dem Gesichtspunkt des Verbraucherschutzes bei der Verwendung der Verpackung für Lebensmittel wünschenswert, da hierdurch ein Missbrauch der Verpackung durch Wiederverwendung verhindert wird. Vorzugsweise ist der Sollanrißschlitz im Überlappungsbereich der Schenkel zwischen den Flügelknoten angeordnet, so daß sich ein verbraucherfreundliches, einfaches Öffnen der Verpackung ergibt.

Weitere vorteilhafte Weiterbildungen der Erfindung sind den Unteransprüchen zu entnehmen.

Im folgenden wird nun die Erfindung anhand eines von bevorzugten Ausführungsbeispielen unter Bezugnahme auf die Zeichnungen beschrieben, die im folgenden zeigt:
- Fig. 1: den Ablauf eines Ausführungsbeispiels des erfindungsgemäßen Verfahrens,
- Fig. 2: den Ablauf eines zweiten Ausführungsbeispieles des erfindungsgemäßen Verfahrens,
- Fig. 3: ein verwendetes Packstoffstück,
- Fig. 4: eine fertige Verpackung mit Flügelknoten,
- Fig. 5: ein Beispiel für eine Einschlagvorrichtung, die nach dem Verfahren des ersten Ausführungsbeispiels arbeitet,
- Fig. 6: die Einschlagvorrichtung nach Fig. 5 zum Beginn des Umlegens des zweiten Schenkels,
- Fig. 7: eine Einschlagvorrichtung, bei der das Verfahren nach dem ersten Ausführungsbeispiel eingesetzt werden kann.

Bevor im folgenden die Ausführungsbeispiele beschrieben werden, soll kurz auf das Packstoffstück und die Verpackung im Endzustand eingegangen werden. Diese sind in Fig. 3 und Fig. 4 gezeigt. Das Packstoffstück P ist ein rechteckiges Folienstück, das in einzelnen Stücken oder mit anderen verbunden auf einer Rolle der Einschlagvorrichtung zugeführt wird. Jedes einzelne Packstoffstück weist an seinen Rändern Quer-Kaltsiegelbereiche Q und Längs-Kaltsiegelbereiche L auf. Die Richtungsangaben sind auf die Abwicklungsrichtung in der Einschlagvorrichtung bezogen. Dabei entspricht die Längsrichtung der Transportrichtung eines Packstoffstückes, die durch den Pfeil in Fig.3 angegeben ist. Die Kaltsiegelbereiche besitzen die Eigenschaft, bei Anlage gegeneinander aneinander haften zu bleiben und sind in Form einer Maske auf eine Basisfolie aufgebracht. Die Basisfolie besteht beispielsweise aus PP-Folie. Da die Kaltsiegelmaske zu einer Versteifung der Basisfolie führt, können als Basisfolien auch nicht-twistfähige Folien mit erhöhter Rückstellkraft verwendet werden.

Fig. 4 zeigt eine fertige Verpackung mit Flügelknoten an den Querenden, die mittels eines Doppeldreheinschlages für eine Karamelle hergestellt sind. Die Flügelknoten können jedoch auch einfach durch ringförmiges Zusammendrücken der Längs-Kaltsiegelbereiche des Packstoffstückes hergestellt werden. Die Verpackungsform ist nicht auf Karamellen oder Lebensmittel beschränkt, sondern kann für alle Arten kleinstückiger Güter eingesetzt werden.

Unter Bezugnahme auf die Figuren 1 sowie 5 bis 7 wird nun ein erstes Ausführungsbeispiel als Verpackungsverfahren und einer Einschlagvorrichtung, die nach diesem Verfahren arbeitet, beschrieben.

Fig. 5 zeigt einen rotierbaren, trommelförmigen Packkopf 40, an dessen Umfang mehrere Falteinheiten angeordnet sind. Jede Falteinheit weist ein Paar Haltebacken 30 zum Halten eines Artikels A mit dem bereits U-förmig darum geschlungenen Packstoffstück P auf.

Weiterhin besitzt jede Falteinheit einen nach außen weisenden Innenfalter 10 sowie einen nach außen weisenden Außenfalter 20. Der Innenfalter sowie der Außenfalter ist als Schwenkarm ausgebildet, der an der Falteinheit schwenkbar angelenkt ist. Die Bewegung der im wesentlichen L-förmigen Schwenkarme wird in Abhängigkeit von der Stellung des Packkopfes durch Kurvenscheiben gesteuert.

Wie in Fig. 5 erkennbar ist, wird der Artikel A mit dem U-förmig darum geschlungenen Packstoffstück durch die Haltebakken 30 so gegriffen, daß ein Schenkel S₁ des Packstoffstückes weiter über den Artikel A hervorsteht, als der zweite Schenkel S₂ der U-Form. Der Innenfalter 10 ist dabei auf der Seite des längeren Schenkels S₁ angeordnet.

Die zu dem gegenüberliegenden Außenfalter 20 weisende Vorderkante 11 des Innenfalters 10 kommt im eingeschwenkten Zustand nach dem Umlegen des ersten Schenkels S₁ in eine Lage, in der sich die Vorderkante entlang eines Randbereiches des in zwischen den Haltebacken 30 aufgenommenen Artikels erstreckt, so daß sie als Falzkante für das anschließende Umlegen des zweiten Schenkels S₂ dient. Allerdings kann die Vorderkante 11 auch in einer anderen Lage enden, wenn beispielsweise eine mittige Faltkante an der Verpackung gewünscht wird. Zur Ermöglichung eines leichteren Überstehens des Außenfalters über den Innenfalter 10 ist der Innenfalter zu seiner Vorderkante 11 hin in seiner Dicke verjüngt. Der verjüngte Bereich 12 dient gleichzeitig als Gleitfläche für den Außenfalter 20 zum Anpressen der Schenkel gegeneinander.

Weiterhin ist der Innenfalter 10 im Bereich seiner Vorderkante 11 mit einer radial nach außen hervorstehenden geschlitzten Nase versehen, die als Schneidgegenlager 13 für ein Messer 71 zur Anbringung eines Sollanreißeinschnittes an den Schenkeln dient.

Eine Schneidvorrichtung 70 mit einem Messer 71 ist im Umfangsbereich des Packkopfes 40 angeordnet, so daß bei einem Drehen des Packkopfes die nasenförmige Schneidgegenlage 13 an dem Messer 71 vorbeigeführt wird. Bei dem Vorbeiführen werden die miteinander verbundenen Schenkel zur Bildung eines SollAnrisses eingeschnitten. Grundsätzlich ist es jedoch auch möglich, die Soll-Anrisse bereits vor dem Einwickeln an dem Packstoffstück vorzusehen.

In Fig. 7 ist eine Gesamtansicht der Einschlagvorrichtung im Prinzip gezeigt. Die über eine Fördervorrichtung angelieferten Artikel A werden von einer Vorrichtung 50 zum Anlegen eines Packstoffstückes P um einen zu verpackenden Artikel ergriffen und von dieser dann an den Packkopf 40 übergeben. In Fig. 7 ist diese Vorrichtung 50 als Greiferkopf ausgebildet, bei dem von oben zugeführte Packstoffstücke an einen Artikel A gelegt werden, um dann an den Packkopf 40 übergeben zu werden. Bei der Übergabe des Artikels A von dem Greiferkopf 50 an den Packkopf 40 wird das Packstoffstück U-förmig um den Artikel gelegt. Diese Einschlagvorrichtung ermöglicht ein kontinuierliches Verpacken der Artikel. Allerdings ist die Erfindung nicht auf kontinuierlich arbeitende Maschinen beschränkt, sondern kann genauso bei diskontinuierlich arbeitenden Maschinen eingesetzt werden, bei denen der rotierende Greiferkopf durch eine diskontinuierlich arbeitende Vorrichtung zum Anlegen der Packstoffstücke um die einzelnen Artikel ersetzt ist.

Im folgenden wird nun anhand von Fig. 1 das Verpacken der Artikel im einzelnen beschrieben. Hierzu wird zuerst ein Packstoffstück P im wesentlichen U-förmig um einen Artikel A gelegt, wobei beiderseits des Artikels je ein Schenkel des Packstoffstückes über den Artikel hinaussteht. Vorzugsweise sind dabei die über den Artikel hinausstehenden Längen der beiden Schenkel verschieden. Der zuerst umzulegende Schenkel S₁ ist dabei länger als der als zweites umzulegende Schenkel S₂. Beide Schenkel weisen auf ihren einander gegenüberliegenden Seiten jeweils einen Quer-Kaltsiegelbereich Q auf. Nun wird zuerst der erste Schenkel S₁ umgelegt, so daß dieser in Anlage einerseits mit dem zu verpackenden Artikel und andererseits mit dem gegenüberliegenden Schenkel kommt. Dabei haften die Quer-Kaltsiegelbereiche der beiden Schenkel aneinander an, so daß ein Endbereich E des ersten Schenkels S₁ und der zweite Schenkel S₂ zusammen eine Flosse bilden. Anschließend wird der zweite Schenkel S₂ bzw. die Flosse umgelegt, so daß eine Packstoffrolle enststeht.

Vorzugsweise bleibt nach dem Umlegen des ersten Schenkels mittels des Innenfalters 10 dieser in seiner Lage, so daß der in Gegenrichtung geschwenkte Außenfalter 20 in der Endstellung des zweiten Umlegevorganges die Flosse gegen den Innenfalter 10 drückt. Hierdurch wird die Anpreßkraft und somit die Festigkeit der Verbindung zwischen den beiden Schenkeln erhöht, so daß sich entlang der so gebildeten Packstoffrolle eine gasdichte Verbindung einstellt. Anschließend werden der Innenfalter und der Außenfalter zurückgeschwenkt. Die Packstoffrolle ist dabei in Querrichtung an ihren beiden Seiten offen. Die in Querrichtung beiderseits über den Artikel hinausragenden Enden, die an ihrer Innenseite jeweils Längs-Kaltsiegelbereiche aufweisen, werden anschließend zusammengedrückt, um eine gasdichte Verbindung an den Enden der Packstoffrolle zu erzeugen. Grundsätzlich ist es möglich, die Enden zu einem flachen Saum zusammenzudrücken oder, unter Bildung eines Flügelknotens, ringförmig zusammenzudrücken. Vorzugsweise werden die Längsenden der Packstoffrolle jedoch unter Bildung eines Doppeldreheinschlages verdreht, da hierdurch weitere Zugkräfte auf die umgelegte Flosse einwirken und die Verbindung der Schenkel verfestigen.

Aus den Figuren 2 und 5 ist erkennbar, daß die Flosse an jeder beliebigen Seite des Artikels außer den Querseiten, an denen die Flügelknoten angeordnet sind, angebracht werden kann.

Ein weiteres Ausführungsbeispiel des erfindungsgemäßen Verfahrens und der erfindungsgemäßen Einschlagvorrichtung ist in Fig. 2 dargestellt. Bei diesem Verfahren ist im Gegensatz zu dem in Fig. 1 gezeigten Verfahren der Außenfalter 20 stationär, während der Innenfalter 10 hin- und herbewegt werden kann. Dieses Verfahren eignet sich besonders für diskontinuierlich arbeitende Verpackungsmaschinen, bei denen die einzelnen Artikel A durch einen Einstößer 80 nacheinander in eine Aufnahmeöffnung 61 einer Transportvorrichtung 60 geschoben werden. Bei dem Einschieben des Artikels A in die Aufnahmeöffnung 61 wird gleichzeitg das Packstoffstück U-förmig um den Artikel gelegt. Während die über den Artikel hinausstehenden Schenkel S₁ und S₂ des Packstoffstückes, die hier ebenfalls mit Quer-Kaltsiegelbereichen versehen sind, zwischen einem Innenfalter und einen Außenfalter verbleiben. Nachdem der Einstößer 80 zurückgezogen worden ist, wird der Innenfalter 10 in Bewegung versetzt, um den ersten Schenkel S₁ umzulegen und dabei gleichzeitig zur Anlage gegen den zweiten Schenkel S₂ zu bringen. Dabei wirkt der Außenfalter 20 als Gegenhalter für den Innenfalter 10, so daß die durch einen Endabschnitt des ersten Schenkels und den zweiten Schenkel gebildete Flosse zusammengedrückt wird. Das Umlegen des zweiten Schenkels bzw. der Flosse erfolgt durch eine Bewegung der Transportvorrichtung 60, die bevorzugt in Form eines Revolverkopfes 60 ausgebildet ist, relativ zu dem Außenfalter 20. Der Abstand zwischen dem Randbereich der Aufnahmeöffnung der Transportvorrichtung und dem Außenfalter 20 ist dabei so klein gehalten, daß die Flosse in ihrer Dicke gerade hindurchgeführt werden kann. Durch die Bewegung der als Revolverkopf ausgebildete Transportvorrichtung 60 streift die Flosse entlang des Außenfalters 20 und wird dabei umgelegt. Anschließend werden, wie in dem ersten Ausführungsbeispiel, an den Enden der so gebildeten Packstoffrolle die Flügelknoten angebracht.

Vorzugsweise ist bei der Einschlagvorrichtung, die nach dem Verfahren nach Fig. 2 arbeitet, die Transportvorrichtung 60 als rotierende Scheibe oder Trommel ausgebildet, die in Umfangsrichtung mit einer Vielzahl von Aufnahmeöffnungen 61 versehen ist. Die Öffnungen können in ihrer Tiefe so gestaltet werden, daß das der zu verpackende Artikel nahezu mit dem Randbereich, der zu den Innnen- und Außenfalter weist, abschließt, so daß der Artikel ohne größeren Einschluß von Luft eng und luft- bzw. gasdicht verpackt werden kann.

Alternativ zu einem rotierenden Revolverkopf können auch Transportvorrichtungen eingesetzt werden, die die Artikelaufnahmeöffnungen translatorisch an dem Außenfalter vorbeiführen.

Die beschriebenen Verfahren und Einschlagvorrichtungen arbeiten mit einer Druckbildzentrierung, um zu gewährleisten, daß die angelieferten Packstoffstücke bezüglich des zu verpackenden Artikels stets dieselbe Lage einnehmen.

Das anhand von Ausführungsbeispielen erläuterte erfindungsgemäße Verfahren sowie die erfindungsgemäße Vorrichtung können zur Verpackung aller Arten von kleinstückigen Artikeln eingesetzt werden. Sie sind jedoch besonders geeignet zum Verpakken von insbesondere aromaempfindlichen Lebensmitteln wie Karamellen oder Konfekt. Die Form der Artikel ist dabei nicht auf kugelförmige oder runde Artikel beschränkt. Vielmehr können genauso eckige oder auch längliche Artikel verpackt werden, bei denen neben einem gasdichten Abschluß auf ein Erscheinungsbild mit Flügelknoten an den Querenden der Verpakkung Wert gelegt wird.

## Patentansprüche

1. Verfahren zum Verpacken kleinstückiger Artikel in einer Packung mit Flügelknoten, bei dem ein Packstoffstück (P) teilweise um einen zu verpackenden Artikel (A) gelegt wird, wobei beiderseits des Artikels je ein Schenkel (S₁, S₂) des Packstoffstückes über den Artikel hinaussteht, und anschließend einer der Schenkel (S₁) umgelegt wird, **dadurch gekennzeichnet, daß** dieser umgelegte Schenkel beim Umlegen mit einem Quer-Kaltsiegelbereich (Q) gegen einen Quer-Kaltsiegel-bereich (Q) des anderen Schenkels zur Anlage kommt und an diesem entlang des Artikels anhaftet, und anschließend der andere Schenkel (S₂) mit dem anhaftenden Teil des zuerst umgelegten Schenkels in Gegenrichtung zu diesem umgelegt wird, daß der andere Schenkel (S₂) gegen den zuerst umgelegten Schenkel (S₁) gedrückt wird, unter Bildung einer gasdichten Verbindung zwischen den Schenkeln, und daß das Packstoffstück an beiderseits des über den Artikel in Querrichtung hinausstehenden Längs-Kaltsiegelbereichen (L) verschlossen wird, unter Bildung einer gasdichten Verbindung an den Flügelknoten.

2. Verfahren nach Anspruch 1, **dadurch gekennzeichnet, daß** das Verschließen des Packstoffstückes durch Verdrehen erfolgt.

3. Verfahren nach Anspruch 1 oder 2, **dadurch gekennzeichnet, daß** beim Umlegen des ersten Schenkels (S₁) dieser gegen den Artikel (A) zur Anlage kommt und im gleichen Vorgang ein Endabschnitt (E) des ersten Schenkels (S₁) mit seinem sich entlang der gesamten gasdicht abzuschließenden Länge des Packstoffstückes erstreckenden Quer-Kaltsiegelbereich (Q) gegen den an dem anderen, zweiten Schenkel(S₂) vorgesehenen und sich in Querrichtung desselben erstreckenden Quer-Kaltsiegelbereich (Q) in Berührung kommt und an diesem anhaftet.

4. Verfahren nach zumindest einem der Ansprüche 1 bis 3, **dadurch gekennzeichnet, daß** am Ende des Umlegevorganges des zweiten Schenkels (S₂) dieser von außen in Richtung auf den ersten Schenkel (S₁) angedrückt wird.

5. Verfahren nach Anspruch 4, **dadurch gekennzeichnet, daß** zeitweilig zwischen dem Artikel (A) und der Außenseite des Endabschnittes (E) des ersten Schenkels (S₁) ein flaches Plattenteil als Gegenhalter für das Andrücken am Ende des zweiten Umlegevorganges angeordnet wird.

6. Verfahren nach zumindest einem der Ansprüche 1 bis 5, **dadurch gekennzeichnet, daß** das Verdrehen der Längs-Kaltsiegelbereiche (L) nach dem zweiten Umlegen und als Doppeldreheinschlag ausgeführt wird.

7. Verfahren nach zumindest einem der Ansprüche 1 und 3 bis 6, **dadurch gekennzeichnet, daß** die Längs-Kaltsiegelbereiche (L) des Packstoffstückes (P) durch Zusammendrücken gasdicht verbunden werden.

8. Verfahren nach zumindest einem der Ansprüche 1 bis 7, **dadurch gekennzeichnet, daß** vor dem Umlegen der Schenkel das Packstoffstück an den Artikel (A) angelegt wird, um sich teilweise, vorzugsweise etwa zur Hälfte, um den Artikel herumzuerstrecken, wobei der zuerst umzulegende Schenkel (S₁) weiter über den Artikel (A) hinaussteht, als der andere Schenkel (S₂).

9. Verfahren nach zumindest einem der Ansprüche 1 bis 8, **dadurch gekennzeichnet, dass** an dem Packstoffstück ein Sollanrißschutz angebracht wird.

10. Einschlagvorrichtung zum Verpacken kleinstückiger Artikel in einer Packung mit Flügelknoten, mit einer Vorrichtung zum Anlegen eines Packstoffstückes um einen zu verpackenden Artikel, wobei Schenkel des Packstoffstückes beiderseits über den Artikel hinausstehen, einem Packkopf (40) mit Haltebacken für den Artikel, einem Innenfalter (10) zum Anlegen des einen Schenkels an den Artikel und einem Außenfalter (20) zum Umlegen des anderen Schenkels, zur Durchführung des Verfahrens nach Anspruch 1, **dadurch gekennzeichnet, dass** durch den Innenfalter (10) der eine Schenkel (S₁) des Packstoffstückes (A) auch an den anderen gegenüberliegenden Schenkel (S₂) des Packstoffstückes (A) anlegbar ist und durch den Außenfalter (20) der andere, gegenüberliegende Schenkel (S₂) und ein an diesem anhaftender Teil des zuerst umgelegten Schenkels (S₁) in Gegenrichtung des einen, zuerst umgelegten Schenkels (S₁) umlegbar ist, und eine Schneidvorrichtung (70) mit einem Messer (71) im Umfangsbereich des Packkopfes (40) vorgesehen ist, zur Anbringung eines Sollanrisses an dem Packstoffstück (A), wobei der Innenfalter (10) ein Schneidgegenlager (13) des Messers (71) bildet.

11. Einschlagvorrichtung nach Anspruch 9, **dadurch gekennzeichnet, daß** der Innenfalter (10) in Anlage an einer Außenseite des zuerst umgelegten Schenkels (S₁) verbleibt, wenn der andere Schenkel (S₂) umgelegt wird.

12. Einschlagvorrichtung nach Anspruch 10 oder 11, **dadurch gekennzeichnet, daß** in einer Endstellung des Außenfalters (20) nach dem Umlegen des zweiten Schenkels (S₂) der Innenfalter (10) und der Außenfalter (20) den dazwischen befindlichen Packstoff zusammendrücken.

13. Einschlagvorrichtung nach zumindest einem der Ansprüche 10 bis 12, **gekennzeichnet durch** eine Falteinheit, die Haltebacken (30) aufweist, zum Halten eines Artikels sowie des teilweise darum gewickelten Packstoffstückes, wobei die Falteinheit weiterhin den Innenfalter (10) und den Außenfalter (20) aufweist, die jeweils als Schwenkarm relativ zu einem zwischen den Haltebacken (30) gehaltenen Artikel bewegbar ausgebildet sind.

14. Einschlagvorrichtung nach Anspruch 13, **dadurch gekennzeichnet, daß** mehrere Falteinheiten jeweils mit einem nach außen weisenden Innenfalter (10) und einem nach außen weisenden Außenfalter (20) am Umfang eines drehbaren, trommelförmigen Packkopfes (40) angeordnet sind.

15. Einschlagvorrichtung nach zumindest einem der Ansprüche 10 bis 14, **dadurch gekennzeichnet, dass** der Außenfalter (20) feststehend angeordnet ist und der Innenfalter (10) gegen den Außenfalter (20) bewegbar ist.

16. Einschlagvorrichtung nach zumindest einem der Ansprüche 10 bis 15, **dadurch gekennzeichnet, daß** auf der der Vorrichtung (50) zum Anlegen eines Packstoffstückes gegenüberliegenden Seite des Innen- und Außenfalters (10, 20) eine Transportvorrichtung, bevorzugt ein Revolverkopf (60) mit Artikelaufnahmebereichen (61) zur Aufnahme der verpackten Artikel angeordnet ist, wobei die Artikelaufnahmebereiche (61) eng an dem Außenfalter (20) vorbei bewegbar sind, zum Umlegen der zweiten Schenkel.

17. Einschlagvorrichtung nach zumindest einem der Ansprüche 10 bis 16, **dadurch gekennzeichnet, dass** das Messer (71) der Schneidvorrichtung (70) mit zumindest einem der Schenkel (S₁, S₂) in Eingriff bringbar ist.

## Claims

1. Method of wrapping small-size articles in a wrapping with wing knots, in which a piece (P) of wrapping material is laid partly around an article (A) to be wrapped, wherein a respective limb (S₁, S₂) of the piece of wrapping material projects beyond the article at each of the two ends thereof and subsequently one of the limbs (S₁) is turned over, **characterised in that** this turned-over limb comes to bear by a transverse cold-sealing region (Q) against a transverse cold-sealing region (Q) of the other limb during the turning over and adheres to this along the article, and subsequently the other limb (S₂) together with the adhering part of the limb turned over first is turned over in opposite direction to this, that the other limb (S₂) is pressed against the limb (S₁) which is turned over first, with formation of a gas-tight connection between the limbs and that the piece of wrapping material is closed at both ends of the longitudinal cold-sealing regions (L), which project beyond the article in transverse direction, with formation of a gas-tight connection at the wing knots.

2. Method according to claim 1, **characterised in that** the closing of the piece of wrapping material is effected by twisting.

3. Method according to claim 1 or 2, **characterised in that** on turning over of the first limb (S₁) this comes to bear against the article (A) and in the same process an end portion (E) of the first limb (S₁) comes into contact by its transverse cold-sealing region (Q), which extends along the entire length of the piece of wrapping material to be gas-tightly sealed, with the transverse cold-sealing sealing region (Q), which is provided at the other, second limb (S₂) and extends in transverse direction thereof, and adheres to this.

4. Method according to at least one of claims 1 to 3, **characterised in that** at the conclusion of the turning-over process of the second limb (S₂) this is pressed down from the outside in direction towards the first limb (S₁).

5. Method according to claim 4, **characterised in that** a flat plate member is temporarily arranged between the article (A) and the outer side of the end portion (E) of the first limb (S₁) as a counter-support for the pressing down at the conclusion of the second turning over process.

6. Method according to at least one of claims 1 to 5, **characterised in that** the twisting of the longitudinal cold-sealing regions (L) is carried out after the second turning over and as a double twist wrapper.

7. Method according to at least one of claims 1 and 3 to 6, **characterised in that** the longitudinal cold-sealing regions (L) of the piece (P) of wrapping material are gas-tightly connected by pressing together.

8. Method according to at least one of claims 1 to 7, **characterised in that** before the turning over of the limbs the piece of wrapping material is laid against the article (A) so as to extend partly, preferably approximately halfway, around the article, wherein the limb (S₁) to be tumed over first projects further beyond the article (A) than the other limb (S₂).

9. Method according to at least one of claims 1 to 8, **characterised in that** an intended-tear-open protection is applied to the piece of wrapping material.

10. Wrapping device for wrapping small-size articles in a wrapping with wing knots, with a device for placing a piece of wrapping material around an article to be wrapped, wherein limbs of the piece of wrapping material project at both ends beyond the article, a wrapping head (40) with holding jaws for the article, an inner folding means (10) for laying one limb against the article and an outer folding means (20) for turning over the other limb, for carrying out the method according to claim 1, **characterised in that** the one limb (S₁) of the piece (A) of wrapping material is also placeable against the other, opposite limb (S₂) of the piece (A) of wrapping material by the inner folding means (10) and the other, opposite limb (S₂) and a part adhering thereto of the limb (S₁) turned over first can be turned over by the outer folding means (20) in opposite direction to the one limb (S₁) turned over first, and a cutting device (70) with a knife (71) is provided in the circumferential region of the packing head (40) for application of an intended-tear-open point at the piece (A) of wrapping material, wherein the inner folding means (10) forms a cut counter-bearing (13) of the knife (71).

11. Wrapping device according to claim 9, **characterised in that** the inner folding means (10) remains in contact with an outer side of the limb (S₁), which is turned over first, when the other limb (S₂) is turned over.

12. Wrapping device according to claim 10 or 11, **characterised in that** the inner folding means (10) and the outer folding means (11) press together the wrapping material disposed therebetween in an end setting of the outer folding means (20) after the turning over of the second limb (S₂).

13. Wrapping device according to at least one of claims 10 to 12, **characterised by** a folding unit which comprises holding jaws (30) for holding an article as well as the piece of wrapping material partly wound therearound, wherein the folding unit further comprises the inner folding means (10) and the outer folding means (20), which are each constructed as a pivot arm movable relative to an article held between the holding jaws (30).

14. Wrapping device according to claim 13, **characterised in that** several folding units each with an outwardly facing inner folding means (10) and an outwardly facing outer folding means (20) are arranged at the circumference of a rotatable, drum-shaped wrapping head (40).

15. Wrapping device according to at least one of claims 10 to 14, **characterised in that** the outer folding means (20) is arranged to be stationary and the inner folding means (10) is movable relative to the outer folding means (20).

16. Wrapping device according to at least one of claims 10 to 15, **characterised in that** a transport device, preferably a turret head (60) with article receiving regions (61) for reception of the wrapped articles, is arranged on the side of the inner and outer folding means (10, 20) opposite the device (50) for placing a piece of wrapping material, wherein the article receiving regions (61) are movable closely past the outer folding means (20) for turning over the second limb.

17. Wrapping device according to at least one of claims 10 to 16, **characterised in that** the knife (71) of the cutting device (70) can be brought into engagement with at least one of the limbs (S₁, S₂).

## Revendications

1. Procédé pour emballer des articles de petites dimensions dans un emballage ayant des extrémités nouées, dans lequel un élément de produit d'emballage (P) est placé partiellement autour d'un article (A) à emballer, sachant que sur chacun des deux côtés de l'article ressort un pan (S₁, S₂) de l'élément de produit d'emballage, sur l'article, et ensuite l'un des pans (S₁) étant rabattu, **caractérisé en ce que,** lors du rabattement ce pan rabattu vient en appui avec une zone de scellage à froid transversale (Q) contre une zone de scellage à froid transversale (Q) de l'autre pan, et adhère sur celui-ci le long de l'article, puis l'autre pan (S₂) avec la partie en adhérence du pan rabattu le premier est rabattu en sens inverse par rapport à celui-ci, **en ce que** l'autre pan (S₂) est pressé contre le pan (S₁) ayant été rabattu le premier, en formant une liaison étanche aux gaz entre les pans, et **en ce que** l'élément de produit d'emballage est fermé sur des zones de scellage à froid longitudinales (L) ressortant de l'article en direction transversale en formant sur les extrémités rassemblées une liaison étanche aux gaz.

2. Procédé selon la revendication 1, **caractérisé en ce que** la fermeture de l'élément de produit d'emballage se fait par torsion.

3. Procédé selon la revendication 1 ou 2, **caractérisé en ce que,** lors du rabattement du premier pan (S₁), celui-ci vient en appui contre l'article (A) et dans le même processus, un tronçon d'extrémité (E) du premier pan (S₁) vient en contact par sa zone de scellage à froid transversale (Q), s'étendant le long de l'ensemble de la longueur, à fermer de façon étanche aux gaz, de l'élément de produit d'emballage, contre la zone de scellage à froid transversale (Q) prévue sur l'autre pan (S₂), le deuxième, et s'étendant dans sa direction transversale, et adhère à celle-ci.

4. Procédé selon au moins l'une des revendications 1 à 3, **caractérisé en ce que,** à la fin du processus de rabattement du deuxième pan (S₂), celui-ci est pressé de l'extérieur en direction du premier pan (S₁).

5. Procédé selon la revendication 4, **caractérisé en ce qu'**un élément de plaque plat, faisant office de contre-support pour le pressage, est disposé à la fin du deuxième processus de rabattement, temporairement entre l'article (A) et la face extérieure du tronçon d'extrémité (E) du premier pan (S₁).

6. Procédé selon au moins l'une des revendications 1 à 5, **caractérisé en ce que** la rotation des zones de scellage à froid longitudinales (L) est effectuée après le deuxième rabattement et sous forme de rabat à rotation double.

7. Procédé selon au moins l'une des revendications 1 et 3 à 6, **caractérisé en ce que** les zones de scellage à froid longitudinales (L) de l'élément de produit d'emballage (P) sont rendues étanches aux gaz par un processus d'assemblage par pressage.

8. Procédé selon au moins l'une des revendications 1 à 7, **caractérisé en ce qu**'avant le rabattement des pans, l'élément de produit d'emballage est plaqué sur l'article (A) afin de l'étirer partiellement, de préférence à peu près pour moitié, autour de l'article, sachant que le pan (S₁), ayant été rabattu le premier, ressort davantage de l'article (A) que l'autre pan (S₂).

9. Procédé selon au moins l'une des revendications 1 à 8, **caractérisé en ce qu'**une protection de déchirement obligatoire est prévue sur l'élément de produit d'emballage.

10. Dispositif de rabattement pour l'emballage d'articles de petites dimensions dans un emballage ayant des extrémités nouées, avec un dispositif pour appliquer un élément de produit d'emballage autour d'un article à emballer, des pans de l'élément de produit d'emballage sortant des deux côtés de l'article, avec une tête d'emballage (40) équipée de mâchoires de maintien pour l'article, un plieur intérieur (10) pour l'application d'un des pans sur l'article et un plieur extérieur (20) pour le rabattement de l'autre des pans, pour la mise en oeuvre du procédé selon la revendication 1, **caractérisé en ce que**, au moyen du plieur intérieur (10), le premier pan (S₁) de l'élément de produit d'emballage (A) est également susceptible d'être appliqué sur l'autre (S₂) en regard de l'élément de produit d'emballage (A) et, au moyen du plieur extérieur (20), l'autre pan (S₂) opposé et une partie, adhérant sur celui-ci, du pan (S₁) rabattu le premier est susceptible d'être rabattue dans le sens inverse de celui du premier pan (S₁) rabattu le premier, et un dispositif de découpage (70), muni d'une lame (71) dans la zone périphérique de la tête d'emballage (40), étant prévu pour produire une amorce de déchirure obligatoire sur l'élément de produit d'emballage (A), le plieur intérieur (10) formant un contre-appui de coupe (13) à la lame (71).

11. Dispositif de rabattement selon la revendication 9, **caractérisé en ce que** le plieur intérieur (10) reste en appui sur la face externe du pan (S₁) rabattu le premier, lorsque l'autre pan (S₂) est rabattu.

12. Dispositif de rabattement selon la revendication 10 ou 11, **caractérisé en ce que,** dans une position finale du plieur extérieur (20), après avoir rabattu le deuxième pan (S₂), le plieur intérieur (10) et le plieur extérieur (20) compriment le produit à emballer se trouvant en position intermédiaire.

13. Dispositif de rabattement selon au moins l'une des revendications 10 à 12, **caractérisé par** une unité de pliage présentant des mâchoires de maintien (30) pour maintenir un article, ainsi que l'élément de produit d'emballage partiellement enroulé autour de lui, l'unité de pliage présentant en outre le plieur intérieur (10) et le plieur extérieur (20) qui sont chacun réalisés de façon sous forme de bras pivotant déplaçable par rapport à un article maintenu entre les mâchoires de maintien (30).

14. Dispositif de rabattement selon la revendication 13, **caractérisé en ce que** plusieurs unités de pliage, chacune munie d'un plieur intérieur (10) tourné vers l'extérieur et un plieur extérieur (20) tourné vers l'extérieur, sont disposées sur la périphérie d'une tête d'emballage (40) en forme de tambour, rotative.

15. Dispositif de rabattement selon au moins l'une des revendications 10 à 14, **caractérisé en ce que** le plieur extérieur (20) est stationnaire et le plieur intérieur (10) est déplaçable par rapport au plieur extérieur (20).

16. Dispositif de rabattement selon au moins l'une des revendications 10 à 15, **caractérisé en ce que,** sur le côté, opposé au dispositif (50) devant appliquer un élément de produit d'emballage, du plieur intérieur et extérieur (10, 20) est disposé un dispositif de transport, de préférence un barillet (60), avec des zones de logement d'articles (61) destinées à recevoir les articles emballés, les zones de logement d'articles (61) étant déplaçables en rasant le plieur extérieur (20) pour effectuer le rabattement des deuxièmes pans.

17. Dispositif de rabattement selon au moins l'une des revendications 10 à 16, **caractérisé en ce que** la lame (71) du dispositif de découpage (70) est susceptible d'être mise en prise avec au moins l'un des pans (S₁, S₂).
